# EUROPÄISCHE PATENTSCHRIFT

(11) **EP 1 882 776 B1**
(45) Veröffentlichungstag und Bekanntmachung des Hinweises auf die Patenterteilung: **13.04.2011**
(21) Anmeldenummer: 07112909.2
(22) Anmeldetag: 23.07.2007
(51) Int. Cl.: D21G 3/00

(54) **Schaberhalter**
Doctor blade support
Support de raclette

(30) Priorität: 24.07.2006 DE 102006034654
(43) Veröffentlichungstag der Anmeldung: 30.01.2008
(73) Patentinhaber: Voith Patent GmbH, 89522 Heidenheim (DE)
(72) Erfinder: Link, Christoph, 88250 Weingarten (DE); Meschenmoser, Andreas, 88263 Horgenzell (DE)
(74) Vertreter: Jantsch, Sigrid

(56) Entgegenhaltungen:
- GB-A- 1 198 162
- US-A- 3 122 767
- US-A- 3 559 229
- US-A- 3 748 686
- US-A- 4 367 120

## Beschreibung

Die Erfindung betrifft einen Schaberhalter mit einer Schaberklinge zum Sauberhalten einer Walze und/oder eines Zylinders einer Herstellungsmaschine für eine Papier-, Karton- oder anderen Faserstoffbahn, wobei der Schaberhalter in seiner Gesamtbreite und auch die Schaberklinge im Wesentlichen an die Länge der Walze und/oder des Zylinders angepasst ist, gemäß dem Oberbegriff des vorliegenden Anspruchs 1.

Ein derartiger Schaberhalter ist aus der Praxis bereits bekannt, z.B. aus dem Dokument US 4 367 120.

Er stützt sich in der Regel auf einem Tragkörper ab und nimmt über seine Gesamtbreite hinweg einen durchgehenden Druckschlauch auf. Im belasteten, d.h. aufgeblasenen Zustand, wird dadurch die Schaberklinge gegen die Walze und/oder den Zylinder angedrückt.

Alle bekannten Schaberhalter bestehen aus einer Vielzahl an Bauelementen. Deren Herstellung ist sehr aufwändig. Für jede vorhandene Länge einer sauber zu haltenden oder zu reinigenden Walze und/oder Zylinders muss ein an deren bzw. dessen Länge angepasster Schaberhalter hergestellt werden, was uneffektiv ist.

Aufgabe der vorliegenden Erfindung ist es, einen Schaberhalter anzugeben, der zum Einen einfacher herstellbar ist und zum Anderen leichter an die jeweilige Länge der zu reinigenden Umfangsfläche einer Walze und/oder eines Zylinders angepasst werden kann.

Erfindungsgemäß wird die Aufgabe der Erfindung durch die Merkmale des kennzeichnenden Teils des Anspruchs 1 gelöst.

Es wird vorgeschlagen, dass jedes Formteil jeweils nur eine Breite zwischen 10 und 100 mm, vorzugsweise 25 bis 40mm aufweist. Derartige Teile lassen sich, wie gesagt, bedeutend einfacher herstellen und handhaben und lassen sich auch bestens bevorraten.

Dadurch die modulhafte Aneinanderreihung der Formteile lassen sich auf recht einfache Weise beliebige Baulängen an Schaberhaltern herstellen.

Das einzelne Formteil besteht aus einem einzigen Bauteil, welches eine leicht gekrümmte elastische Vorderwand, eine am unteren Ende der Vorderwand angeformte starre Rückwand und ein Abstützteil aufweist. Das Abstützteil befindet sich oberhalb der Rückwand und ist ebenfalls an die Vorderwand angeformt. Zwischen Vorder- und Rückwand besteht ein Zwischenraum, der an seinem unteren Teil, wo die angeformte Rückwand von der Vorderwand sozusagen um 180° nach oben abzweigt, mit einer Abrundung, d.h. einem Radius versehen ist und als elastisches Gelenk wirkt.

Der so geschaffene erfindungsgemäße Schaberhalter ist derart ausgebildet, dass er eine durchgehende breite Schaberklinge (die bei modernen Maschinen durchaus die 10m-Grenze überschreiten kann) wie eine Zange hält und deren Kräfte aufnehmen kann. Über die Elastizität und Verformung wird die Schaberklinge mit ihrer Klingenspitze gegen die betreffende Walze und /oder den betreffenden Zylinder angelegt, wodurch sich nur geringe Winkeländerungen bei Verschleiß der angelegten Schaberklinge ergeben.

Da hierbei auch ein Drehpunkt vorhanden ist, der weit von der Klingenspitze entfernt liegt, ergeben sich nur geringe Winkeländerungen bei Verschleiß der Schaberklinge.

Besonders vorteilhaft lassen sich solche Module bzw. Formteile aus Kunststoff im Spritzgussverfahren herstellen. Diese sind neben ihrer Korrosionsfestigkeit auch relativ preisgünstig. Eine Ausführung in Leichtmetall ist ebenso denkbar.

Wird an eine Herstellung aus metallischen Materialien gedacht, sind die Wandstärken zu ändern. Das Konstruktionsprinzip kann aber beibehalten werden.

Das Formteil ist einstückig hergestellt.

Eine zweckmäßige Lösung besteht auch darin, dass die einzelnen Formteile jeweils einen Einsatz mit seitlich erhabenen Kontaktflächen aufweisen, über die die Formteile miteinander verbindbar sind. Vorzugsweise werden die direkten Kontaktflächen auf einen kleinen definierten Bereich begrenzt. Zwischen den einzelnen Kontaktflächen im zusammengefügten Zustand der Formteile ist ein Abstand von 0,01 bis 1 mm vorgesehen. Es wird ferner vorgeschlagen, die Kontaktflächen mit 0,005 bis 0,5 mm gegenüber den Seitenflächen der Formteile erhaben auszubilden.

Eine zweckmäßige Möglichkeit der Aufnahme der einzelnen Formteile und deren Verbindung über diese Kontaktflächen besteht darin, dass Zugstangen vorgesehen sind. Zugstangen sind an sich bekannt. Erfindungsgemäß sind sie in einer Länge gefertigt, die mindestens der zu schaffenden Gesamtbreite des Schaberhalters entspricht. Diese Zugstangen können aus einem Kohlefaserkunststoff (CFK) hergestellt sein.

Eine Möglichkeit der Verbindung bzw. Aneinanderreihung der einzelnen Formteile kann über ein Klick-System gemäß dem an sich bekannten Nut-Feder-Prinzip erfolgen oder es sind dafür Verbindungselemente, beispielsweise elastomere Zungen, Blättchen oder Streifen (z.B. aus Kunststoff oder Gummi bestehend) vorgesehen. In allen Fällen ist aber eine Dichtfunktion nach außen hin, gegenüber Schmutzpartikeln und Feuchtigkeit zu gewährleisten.

Sehr vorteilhaft hinsichtlich Montage und Wartung ist, dass der erfindungsgemäße Schaberhalter über seine Gesamtbreite hinweg einen einzigen durchgehenden Druckschlauch aufnimmt, der im belasteten, d.h. wenn der Druck im Schlauch gesteigert wird, über ein angeformtes Abstützteil die Vorderwand an die starre Rückwand heranzieht und damit die Schaberklinge gegen die betreffende zu beschabernde Walze oder den betreffenden Zylinder drückt. Dabei wird ein Teil der Vorderwand deformiert.

Im unbelasteten, bzw. bei sinkendem Innendruck oder Druck Null im Druckschlauch wird die Freigabe der eingeschobenen Schaberklinge möglich, zumindest aber ein Abstand der Klingenspitze zur Walze bzw. zum Zylinder erreicht.

Der Vorteil der Erfindung ist, dass der zwischen den Abstützflächen der Rückwand und des T-artig geformten Abstützteiles positionierte handelsübliche Druckschlauch nur den freien Federweg überwinden und die nötige Kraft für die Klingenbelastung erzeugen muss.

Der Druckschlauch ist innerhalb der Formteile so angeordnet, dass er relativ nahe an der Schaberklingenspitze sitzt. Dadurch kann er ohne große Hebelübersetzung wirken. Genauer gesagt, sollte der Druckschlauch zwischen einem Drehpunkt und Klingenabstützpunkten liegen. Dabei sollte er näher an einem Klingenabstützpunkt als am Drehpunkt bzw. dem besagten elastisch wirkendem Gelenkpunkt des Schaberhalters liegen.

Um beim Einschieben der Schaberklinge in den fertig zusammengefügten Schaberhalter den Verschleiß derjenigen Flächen, die die Schaberklinge kontaktieren, auf ein Mindestmaß reduzieren zu können, ist es sehr sinnvoll, wenn die Kontaktstellen (d.h. Klingenabstützpunkte) mit einem verschleißhemmenden Material versehen sind. Dafür eignen sich eingelassene oder eingeklipste Stahldrähte. Außerdem lässt sich die Schaberklinge so ohne Überfahrung von Stoßstellen einschieben.

Sehr vorteilhaft ist, dass die einzelnen modulartig zusammengefügten Formteile auf einem am Tragkörper angebrachten und in die Rückwand eingelassenen, durchgängigen T-Stück sitzen. Es ist deshalb kein Festschrauben des Schaberhalters notwendig.

Wird ein solches T-Stück an vorhandene Tragbalken angebracht, so können bestehende Vorrichtungen auf diese einfache Weise nachgerüstet werden.

Es ergeben sich keinerlei Deformationsprobleme durch thermische Beanspruchung, weil sich der erfindungsgemäße Schaberhalter am T-Stück ausrichtet.

Es soll nicht unerwähnt bleiben, dass eine Hubbegrenzung in das Schaberhalterprofil bzw. die einzelnen Formteile integriert werden kann.

Nachfolgend soll die Erfindung anhand eines Ausführungsbeispieles näher erläutert werden.

Es zeigen:
- Figur 1 und 4:: einen Querschnitt durch einen gegen eine Walze oder Zylinder angestellten Schaberhalter mit eingeschobener Schaberklinge
- Figur 2:: eine Ansicht A auf eine ersten Variante der Verbindung von einzelnen Formteile bzw. Module miteinander
- Figur 3:: eine Ansicht A auf eine zweite Variante zu Figur 2
- Figur 5:: in perspektivischer Darstellung ein aus einer beliebigen Anzahl an Formteilen bzw. Modulen zusammengefügter, erfindungsgemäßer Schaberhalter

In den einzelnen Figuren sind gleiche Bauteile mit gleichen Bezugszeichen versehen.

**Figur 1** zeigt einen Schaberhalter 1 im Querschnitt, der eine Schaberklinge 2 hält, die gegen eine nicht mit dargestellte zu beschabernde Walze oder einen Zylinder (z. B. Trockenzylindern einer Papiermaschine) angestellt werden soll, um deren bzw. dessen Oberfläche von Verunreinigungen und Anhaftungen, wie Faserreste aus der Papierbahn während ihrer Herstellung, zu befreien.

Der Schaberhalter 1 stützt sich auf einem Tragbalken 3 ab. Der Schaberhalter 1 und die Schaberklinge 2 sind jeweils in Ihrer Gesamtbreite BG im Wesentlichen an die Länge der zu beschabernden Walzen und Zylinder angepasst.

Der Schaberhalter 1 gemäß der Erfindung wird gebildet aus einer beliebigen Anzahl an hergestellten 10 bis 100 mm, vorzugsweise 25- 40mm breiten Modulen bzw. Formteilen 4, die sich auf einfache Weise aneinander reihen lassen, bis die gewünschte Gesamtbreite BG erreicht ist. Dazu sind keinerlei Verschraubungen notwendig.
Außerdem lassen sich diese einzelnen Formteile gut bevorraten.

Jedes Modul bzw. Formteil 4 besteht aus Kunststoff bzw. auch einem Metall und lässt sich als Ganzes beispielsweise im Spritzguss- oder Feinguss- Verfahren herstellen.

Das einzelne Formteil 4 weist eine lang gestreckte und leicht gekrümmte Vorderwand 5 auf, das in einer Zunge 6 endet. Zum Tragkörper 2 hin weist das Formteil 4 eine an die Vorderwand 5 angeformte und am Tragbalken fixierte Rückwand 7 auf. Zwischen Vorderwand 5 und Rückwand 7 besteht ein schmaler Zwischenraum bzw. Spalt 8, der an seiner Übergangsstelle zwischen Vorder- und Rückwand in einer abgerundeten Nut bzw. Abrundung A endet. Aufgrund dieser Gestaltung wirkt die besagte Stelle als elastisches Gelenk, wie später noch beschrieben wird.
Die Rückwand 7 weist an ihren beiden Stirnseiten jeweils eine erhabene Kontaktfläche 9 und 10 auf, die beim Zusammenbau des Schaberhalters 2 (bzw. der Aneinanderreihung der einzelnen Formteile 4) aneinander stoßen, wie in **Figur 2 und 3** dargestellt und ebenfalls später noch beschrieben wird.

Wie aus **Figur 4** hervorgeht, weist das Formteil 4 außerdem noch ein von der Vorderwand 5 in deren oberen Bereich abzweigendes T- artiges Abstützteil 11 auf. Das in der **Figur 1** **und** **4** nach unten zeigend dargestellte Teilstück 11.1 des "T" des Abstützteiles 11 bildet an ihrer zur Vorderwand zeigenden Fläche eine Abstützfläche 12. Eine weitere Abstützfläche 13 bildet eine zur Abstützfläche 12 zeigende Fläche der Rückwand 7. Zwischen den beiden Abstützflächen 12 und 13 ist ein aufblasbarer Druckschlauch 14 geklemmt. Die Anordnung des Druckschlauches 14 ist dabei so getroffen, dass er zwischen dem elastischen Gelenk. d.h. einem Drehpunkt D oberhalb der Verbindungsstelle zwischen Vorder- und Rückwand, und Klingenabstützpunkten 15, 16 und 17 liegt. Man hat herausgefunden, dass es zweckmäßig ist, den Druckschlauch 14 nahe an den Klingenabstützpunkt 17 des Abstützteiles 11 heran anzuordnen. Damit wird erreicht, dass bei Kürzerwerden der Schaberklinge infolge des Verschleißes der Klingenspitze 2c sich der eingestellte Schaberklingenwinkel hier nur geringfügig ändert.

Der Druckschlauch 14 ist im Übrigen an die Breite BG des Schaberhalters 1 angepasst und durchgehend ausgebildet. Er ist in der Lage, im belasteten Zustand, d.h. wenn der Druck im Schlauch gesteigert wird, (siehe gestrichelte Linienführung in der Figur 4) über das angeformte Abstützteil 11 die Vorderwand 5 an die starre Rückwand 7 heranzuziehen und damit die Schaberklinge 2 gegen die Walze 18 zu drücken. Dabei deformiert sowohl das elastische Gelenk im Bereich D (Drehpunkt), als auch ein eingezeichneter Bereich F der Vorderwand.

Die Schaberklinge 2 stützt sich mit ihrer Vorderseite 2a am Klingenstützpunkt 15 und mit ihrer Rückseite 2b am Klingenabstützpunkt 16 sowie mit ihrer Unterseite 2d am Punkt 17 ab. Der Klingenabstützpunkt 15 ist dabei am nächsten zur Walze gelegen und befindet sich am freien Ende der Vorderwand 5, welche in der Zunge 6 endet. Der Klingenabstützpunkt 16 befindet sich dagegen am Ende eines Teilstückes 11.2 des T-artig geformten Abstützteiles 11 auf Abstand zum Punkt 15. Der Klingenabstützpunkt 17 liegt ungefähr in einer gedachten Verlängerungslinie zwischen den Punkten 15 und 16 und stellt eine Auflage für die Schaberklinge auf einem Steg 11.3 des Abstützteiles 11 dar.

Im unbelasteten Zustand (siehe die durchgehend gezeichneten Linien der Figur 4) wird die Vorderwand 5 von der Rückwand 7 abgehoben, d.h. der Zwischenraum bzw. der oben offene Spalt 8 vergrößert sich und die Spitze 2c der Schaberklinge 2 bildet nun einen Abstand x zur Walze 18 bzw. dem Zylinder, wo die Klinge nicht mehr wirkt bzw. in den Schaberhalter 1 eingeschoben oder herausgezogen werden kann.

In der **Figur 3** sind eine erste und eine zweite Variante der Verbindung der einzelnen Formteile 4 dargestellt. In der rechten Bildhälfte sind Verbindungselemente 20 - beispielsweise elastomere Elemente, wie Gummiplättchen oder Kunststoffzungen die jeweils in eine eingelassene Nut eingreifen - und in der linken Bildhälfte ist beispielhaft ein Klick-System 21 dargestellt. Beide Varianten wirken gemäß dem an sich bekannten Nut-Feder- Prinzip und gewährleisten eine Dichtfunktion gegenüber eintretender Flüssigkeit oder Schmutzpartikeln.

Wie aus **Figur 5** erkennbar, ist eine gewählte Anzahl an einzelnen Formteilen 4 modulartig zum Schaberhalter 1 zusammengefügt. Das erfolgt durch Aneinanderreihung entlang einer gedachten Geraden (d.h. den Zugstangen19) bis die gewünschte Gesamtbreite BG des Schaberhalters 1 erreicht ist. Im Beispiel der **Figur 5** bilden fünf einzelne Formteile 4 den Gesamt- Schaberhalter 1. Jedes einzelne Formteil 4 hat jeweils nur eine Einzelbreite BE zwischen 10 und 100 mm. Im Beispiel sind ca. 30mm gewählt.

Zwischen den einzelnen Formteilen 4 verbleibt im zusammengefügten Zustand ein Abstand a von ca. 0,01 mm, wodurch der gesamte Schaberhalter 1 noch elastischer wird und sich feinfühliger einstellen lässt. Dazu sind die seitlichen Kontaktflächen 9 und 10 jedes einzelnen Formteiles 4 mit 0,05 mm erhaben ausgeführt.

Nachzutragen ist, dass die Zunge 6 und das Abstützteil 11 jeweils an ihren die Schaberklinge 2 kontaktierenden Punkten, nämlich an den Klingenabstützpunkten 15 und 16 und um einen Verschleiß der entsprechenden Bauteile entgegen wirken zu können, mit jeweils einem verschleißhemmenden Teil 22 und 23 versehen. Dafür eignet sich vorzugsweise ein Stahldraht, der in die Zunge 6 und das Abstützteil 11 eingelassen bzw. eingeklipst ist.

Im Übrigen sitzen alle verwendeten modulartig zusammengefügten Formteile 4, wie auch in Figur 1 zu sehen ist, auf einem am Tragbalken 3 angebrachten durchgängigen T-Stück 24. Diese Konstruktion bietet den Vorteil, dass Deformationsprobleme wegen thermischer Beanspruchung sich nicht einstellen können, weil sich der gesamte Schaberhalter 1 am T- Stück 24 ausrichtet.

### Bezugszeichenliste

- 1: Schaberhalter
- 2: Schaberklinge
- 2a: Vorderseite
- 2b: Rückseite
- 2c: Klingenspitze
- 2d: Unterseite
- 3: Tragebalken
- 4: Formteil
- 5: Vorderwand
- 6: Zunge
- 7: Rückwand
- 8: Zwischenraum
- 9: Kontaktfläche
- 10: Kontaktfläche
- 11: Abstützteil
- 11.1: Teilstück
- 11.2: Teilstück
- 11.3: Steg
- 12: Abstützfläche
- 13: Abstützfläche
- 14: Druckschlauch
- 15: Klingenabstützpunkt
- 16: Klingenabstützpunkt
- 17: Klingenabstützpunkt
- 18: Walze
- 19: Zugstange
- 20: Verbindungselement
- 21: Klick-System
- 22: Verschleißhemmendes Teil
- 23: Verschleißhemmendes Teil
- 24: T-Stück
- A: Abrundung
- BE: Einzelbreite
- BG: Gesamtbreite
- D: Drehpunkt
- F: Bereich der Verformung
- x: Abstand

## Patentansprüche

1. Schaberhalter (1) für einer Schaberklinge (2) zum Sauberhalten einer Walze und/oder eines Zylinders (18) einer Herstellungsmaschine für eine Papier-, Karton- oder anderen Faserstoffbahn, wobei der Schaberhalter (1) in seiner Gesamtbreite (BG) und auch die Schaberklinge (2) im Wesentlichen an die Länge der Walze und/oder des Zylinders (18) angepasst ist, wobei der Schaberhalter (1) aus einzelnen, schmalen Formteilen (4) modulartig durch Aneinanderreihung der einzelnen Formteile (4) zur gewünschten Gesamtbreite (BG) aufbaubar ist und wobei die Schaberklinge so einlegbar ist, dass sie mit ihrer Unterseite (2d), mit der Vorderseite (2a) und der Rückseite (2b) jeweils einen Klingenabstützpunkt (15,16,17) kontaktielt,
**gekennzeichnet dadurch, dass**
die Formteile jeweils zur einem einzigen Bauteil bestehen, welches aus einer in einem Bereich (F) elastisch Verformbaren Vorderwand (5),
einer vom unteren Teil der Vorderwand ausgehenden, starre Rückwand (7), und einem im oberen Teil der Vorderwand (5) angeformten T-artig ausgebildeten Abstützteil (11) besteht,
wobei zwischen Vorderwand (5) und Rückwand (7) ein von einer Abrundung (A) mit einem Drehpunkt (D) ausgehender oben offener Zwischenraum bzw. Spalt (8) gebildet wird.

2. Schaberhalter (1) nach Anspruch 1,
**dadurch gekennzeichnet, dass**
die einzelnen Formteile (4) aus Kunststoff oder Metall hergestellt sind.

3. Schaberhalter (1) nach Anspruch 1 oder 2,
**dadurch gekennzeichnet, dass**
die einzelnen Formteile (4) in einem an sich bekannten Spritzguss- oder Feinguss-Verfahren hergestellt sind.

4. Schaberhalter (1) nach Anspruch 1 bis 3,
**dadurch gekennzeichnet, dass**
die einzelnen Formteile (4) seitlich erhabene Kontaktflächen (9,10) aufweisen, über die die Formteile (4) entlang einer gedachten Geraden aneinander aufreihbar sind.

5. Schaberhalter (1) nach Anspruch 1 bis 4,
**dadurch gekennzeichnet, dass**
die einzelnen Formteile (4) über Zugstangen (19) miteinander verbindbar sind.

6. Schaberhalter (1) nach Anspruch 1 bis 5,
**dadurch gekennzeichnet, dass**
die einzelnen Formteile (4) über Verbindungselemente (20), beispielsweise elastomere Elemente, dichtend miteinander verbindbar sind.

7. Schaberhalter (1) nach Anspruch 1 bis 5,
**dadurch gekennzeichnet, dass**
die einzelnen Formteile (4) über ein Klick-System (21) dichtend miteinander verbindbar sind.

8. Schaberhalter (1) nach Anspruch 5,
**dadurch gekennzeichnet, dass**
die Zugstangen (19) aus einem Kohlefaserkunststoff (CFK) bestehen.

9. Schaberhalter (1) nach Anspruch 1
**dadurch gekennzeichnet, dass**
die Rückwand (7) und das Abstützteil (11) jeweils eine Abstützfläche (12, 13) aufweist.

10. Schaberhalter (1) nach Anspruch 1
**dadurch gekennzeichnet, dass** er über seine Gesamtbreite (BG) hinweg entlang der Abstützflächen (12,13) einen Druckschlauch (14) aufnimmt, der im belasteten, d.h. mit steigendem Innendruck in der Lage ist, die Vorderwand (5) in Richtung der starren Rückwand zu drücken und die Schaberklinge (2) an die zu beschabernde Walze bzw. Zylinder (18) anzulegen und im unbelasteten Zustand bzw. bei sinkendem Innendruck eine gegensätzliche Bewegung zu erreichen, das heißt, die Schaberkünge (2) von der zu beschabernden Walze bzw. Zylinder (8) abzuheben.

11. Schaberhalter (1) nach Anspruch 1
**dadurch gekennzeichnet, dass**
der Druckschlauch (14) bevorzugt zwischen dem Drehpunkt (D) und einem Klingenabstützpunkt (17) des aufgebauten Schaberhalters (1) angeordnet ist, wobei der Druckschlauch (14) so nah wie möglich am Klingenabstützpunkt (17) liegt.

12. Schaberhalter (1) nach Anspruch 1
**dadurch gekennzeichnet, dass**
die Klingenabstützpunkte (15,16,17)
jeweils ein verschleißhemmendes Teil (22,23) aufweisen.

13. Schaberhalter (1) nach einem oder mehreren der vorangehenden Ansprüche,
**dadurch gekennzeichnet, dass**
die einzelnen modulartig zusammengefügten Formteile (4) auf einem an einem Tragkörper (3) angebrachten und in die Rückwand (7) eingelassenem, durchgängigen T- Stück (24) sitzen.

14. Schaberhalter (1) nach einem oder mehreren der vorangehenden Ansprüche,
**dadurch gekennzeichnet, dass**
zwischen den einzelnen Formteilen (4) im zusammengefügten Zustand ein Abstand von 0,01 bis 1 mm verbleibt und dazu die Kontaktflächen (9, 10) mit 0,005 bis 0,5 mm gegenüber dem übrigen Bereich der Seitenflächen der Formteile (4) erhaben ausgebildet sind.

15. Schaberhalter (1) nach einem oder mehreren der vorangehenden Ansprüche,
**dadurch gekennzeichnet, dass**
das jedes Formteil (4) jeweils nur eine Breite (BE) zwischen 10 und 100, vorzugsweise 25 bis 40 mm aufweist.

## Claims

1. Doctor holder (1) for a doctor blade (2) for keeping clean a roll and/or a cylinder (18) of a production machine for a paper, board or other fibrous web, the overall width (BG) of the doctor holder (1) and also the doctor blade (2) being substantially matched to the length of the roll and/or of the cylinder (18), it being possible for the doctor holder (1) to be built up from individual narrow moulded parts (4) in a modular manner by lining up the individual moulded parts (4) in a row to the desired overall width (BG), and it being possible for the doctor blade to be inserted in such a way that it makes contact with a blade supporting point (15, 16, 17) in each case with its underside (2d), with the front side (2a) and the rear side (2b),
**characterized in that**
the moulded parts in each case comprise a single component, which comprises a front wall (5) that can be deformed elastically in a region (F), a rigid rear wall (7) originating from the lower part of the front wall, and a supporting part (11) formed in the manner of a T and integrally moulded on in the upper part of the front wall (5), an interspace or gap (8) that is open at the top and originates from a rounded portion (A) having a pivot (D) being formed between front wall (5) and rear wall (7).

2. Doctor holder (1) according to Claim 1,
**characterized in that**
the individual moulded parts (4) are produced from plastic or metal.

3. Doctor holder (1) according to Claim 1 or 2,
**characterized in that**
the individual moulded parts (4) are produced in an injection-moulding or precision-moulding process that is known per se.

4. Doctor holder (1) according to Claims 1 to 3,
**characterized in that**
the individual moulded parts (4) have laterally elevated contact surfaces (9, 10), over which the moulded parts (4) can be lined up with one another along an imaginary straight line.

5. Doctor holder (1) according to Claims 1 to 4,
**characterized in that**
the individual moulded parts (4) can be connected to one another via tie rods (19).

6. Doctor holder (1) according to Claims 1 to 5,
**characterized in that**
the individual moulded parts (4) can be connected to one another in a sealing manner by connecting elements (20), for example elastomer elements.

7. Doctor holder (1) according to Claims 1 to 5,
**characterized in that**
the individual moulded parts (4) can be connected to one another in a sealing manner via a click system (21).

8. Doctor holder (1) according to Claim 5,
**characterized in that**
the tie rods (19) consist of a carbon-fibre reinforced plastic (CFP).

9. Doctor holder (1) according to Claim 1,
**characterized in that**
the rear wall (7) and the supporting part (11) in each case have a supporting surface (12, 13).

10. Doctor holder (1) according to Claim 1,
**characterized in that**
over its overall width (BG), along the supporting surfaces (12, 13), it accommodates a pressure hose (14) which, in the loaded state, i.e. with increasing internal pressure, is capable of forcing the front wall (5) in the direction of the rigid rear wall and of placing the doctor blade (2) against the roll or cylinder (18) to be doctored and, in the unloaded state or with decreasing internal pressure, of achieving an opposite movement, which means lifting the doctor blade (2) off the roll or cylinder (18) to be doctored.

11. Doctor holder (1) according to Claim 1,
**characterized in that**
the pressure hose (14) is preferably arranged between the pivot (D) and a blade supporting point (17) of the assembled doctor holder (1), the pressure hose (14) being located as close as possible to the blade supporting point (17).

12. Doctor holder (1) according to Claim 1,
**characterized in that**
the blade supporting points (15, 16, 17) in each case have a wear-inhibiting part (22, 23).

13. Doctor holder (1) according to one or more of the preceding claims,
**characterized in that**
the individual moulded parts (4) joined together in a modular manner are fitted to a supporting element (3) and are seated in a continuous T-piece (24) let into the rear wall (7).

14. Doctor holder (1) according to one or more of the preceding claims,
**characterized in that**
when the individual moulded parts (4) are joined together there remains a distance between them of 0.01 to 1 mm and, for this purpose, the contact surfaces (9, 10) are formed so as to be elevated by 0.005 to 0.5 mm with respect to the remaining area of the side surfaces of the moulded parts (4).

15. Doctor holder (1) according to one or more of the preceding claims,
**characterized in that**
each moulded part (4) in each case only has a width (BE) of between 10 and 100, preferably 25 to 40 mm.

## Revendications

1. Support de raclette (1) pour une lame de raclette (2) pour le nettoyage d'un rouleau et/ou d'un cylindre (18) d'une machine de fabrication d'une bande de papier, de carton ou d'une autre matière fibreuse, dans lequel le support de raclette (1) est adapté pour sa largeur totale (BG), et aussi la lame de raclette (2), essentiellement à la longueur du rouleau et/ou du cylindre (18), dans lequel le support de raclette (1) peut être construit de façon modulaire à partir de parties moulées étroites individuelles (4) par agencement en ligne l'une à l'autre des parties moulées individuelles (4) jusqu'à la largeur totale souhaitée (BG), et dans lequel la lame de raclette peut être insérée de telle manière qu'elle soit en contact par sa face inférieure (2d), par sa face avant (2a) et par sa face arrière (2b) chaque fois avec un point d'appui de lame (15, 16, 17), **caractérisé en ce que** les parties moulées se composent chaque fois d'une pièce unique, qui est constituée d'une paroi avant (5) déformable élastiquement dans une zone (F), d'une paroi arrière rigide (7) partant d'une partie inférieure de la paroi avant, et d'une partie d'appui (11) en forme de T formée dans la partie supérieure de la paroi avant (5), dans lequel un espace intermédiaire ou une fente (8) ouvert(e) vers le haut et partant d'un arrondi (A) avec un point de rotation (D) est formé(e) entre la paroi avant (5) et la paroi arrière (7).

2. Support de raclette (1) selon la revendication 1, **caractérisé en ce que** les parties moulées individuelles (4) sont fabriquées en matière plastique ou en métal.

3. Support de raclette (1) selon la revendication 1 ou 2, **caractérisé en ce que** les parties moulées individuelles (4) sont fabriquées par un procédé de moulage par injection ou un procédé de moulage de précision connu en soi.

4. Support de raclette (1) selon l'une quelconque des revendications 1 à 3, **caractérisé en ce que** les parties moulées individuelles (4) présentent des faces de contact (9, 10) surélevées, par lesquelles les parties moulées (4) peuvent être alignées l'une avec l'autre le long d'une droite imaginaire.

5. Support de raclette (1) selon l'une quelconque des revendications 1 à 4, **caractérisé en ce que** les parties moulées individuelles (4) peuvent être reliées les unes aux autres au moyen de barres de traction (19).

6. Support de raclette (1) selon l'une quelconque des revendications 1 à 5, **caractérisé en ce que** les parties moulées individuelles (4) peuvent être reliées les unes aux autres de façon étanche au moyen d'éléments de liaison (20), par exemple des éléments élastomères.

7. Support de raclette (1) selon l'une quelconque des revendications 1 à 5, **caractérisé en ce que** les parties moulées individuelles (4) peuvent être reliées les unes aux autres de façon étanche au moyen d'un système d'encliquetage (21).

8. Support de raclette (1) selon la revendication 5, **caractérisé en ce que** les barres de traction (19) sont constituées d'une matière plastique renforcée par des fibres de carbone (CFK).

9. Support de raclette (1) selon la revendication 1, **caractérisé en ce que** la paroi arrière (7) et la partie d'appui (11) présentent respectivement une face d'appui (12, 13).

10. Support de raclette (1) selon la revendication 1, **caractérisé en ce qu'**il comprend sur sa largeur totale (BG), le long des faces d'appui (12, 13), un tuyau sous pression (14), qui à l'état chargé, c'est-à-dire avec une pression intérieure croissante, est capable de pousser la paroi avant (5) en direction de la paroi arrière rigide et d'appliquer la lame de raclette (2) sur le rouleau ou le cylindre à racler (18) et à l'état déchargé, ou avec une pression intérieure décroissante, est capable d'atteindre un mouvement opposé, c'est-à-dire de soulever la lame de raclette (2) du rouleau ou du cylindre à racler (18).

11. Support de raclette (1) selon la revendication 1, **caractérisé en ce que** le tuyau sous pression (14) est disposé de préférence entre le point de rotation (D) et un point d'appui de lame (17) du support de raclette assemblé (1), dans lequel le tuyau sous pression (14) est situé le plus près possible du point d'appui de lame (17).

12. Support de raclette (1) selon la revendication 1, **caractérisé en ce que** les points d'appui de lame (15, 16, 17) présentent une partie anti-usure (22, 23).

13. Support de raclette (1) selon une ou plusieurs des revendications précédentes, **caractérisé en ce que** les parties moulées individuelles (4) assemblées de façon modulaire sont posées sur une pièce en T continue (24) placée sur un corps de support (3) et insérée dans la paroi arrière (7).

14. Support de raclette (1) selon une ou plusieurs des revendications précédentes, **caractérisé en ce qu'**il subsiste une distance de 0,01 à 1 mm entre les parties moulées individuelles (4) à l'état assemblé et les faces de contact (9, 10) sont réalisées à cet effet avec une surélévation de 0,005 à 0,5 mm par rapport au reste de la région des faces latérales des parties moulées (4).

15. Support de raclette (1) selon une ou plusieurs des revendications précédentes, **caractérisé en ce que** chacune des parties moulées (4) ne présente respectivement qu'une largeur (BE) comprise entre 10 et 100, de préférence entre 25 et 40 mm.
